# EUROPÄISCHE PATENTANMELDUNG

(11) **EP 0 456 141 A2**
(43) Veröffentlichungstag der Anmeldung: **13.11.1991**
(21) Anmeldenummer: 91107266.8
(22) Anmeldetag: 04.05.1991
(51) Int. Cl.: B65D 43/26

(54) **Mülltonnenöffner mit Fussbetätigung**

(30) Priorität: 07.05.1990 DE 4014467; 07.05.1990 DE 4014468
(71) Anmelder: Dörr, Wilhelm, D-66346 Püttlingen (DE)
(72) Erfinder: Dörr, Wilhelm, D-66346 Püttlingen (DE)

(57) **Zusammenfassung**

Bei einem Mülltonnenöffner mit einem, zwischen dem Laufrad (4) und der Mülltonne (1), sich auf dem Boden abstützenden, Stützblech (5) mit angeschweißtem Flacheisen (7) und einer Führung (8), sowie mit einem seitlich im Handgriff (16) der Mülltonne (1) hängenden, gelenkig gelagerten, fußbetätigtem Doppelarm-Hebelmechanismus für einen gelenkig gelagerten Hebestab (11) mit einem gelenkig befestigten, U-förmig gebogenen Blech (12) zum Heben des Deckels, ist an dem U-förmigen Stützblech (5) mit den Füßen (6) ein Flacheisen (7) angeschweißt, am Stützblech (5) außerdem ein doppelarmiger Hebelarm (9) beweglich angelenkt, wobei das längere Ende des Hebelarms (9) durch ein Verdrehen um 90^{o} zu einem Fußpedal (10) ausgebildet ist und am kürzeren Ende des Hebelarms (9) ein Hebestab (11) beweglich angelenkt, der in der Führung (8) geführt ist. Dabei ist am oberen Ende des Hebestabs (11) ein zweimal U-förmig gebogenes Blech (12) beweglich angelenkt, in dem der Deckelarm (3) liegt.

Anstelle des Sützblechs (5) kann auch ein Flacheisen (14) vorgesehen sein, an dessen oberem Ende ein Haken (15) angeordnet ist, der in den Handgriff (16) auf der Rückseite der Mülltonne (1) eingehängt ist. Am unteren Ende des Flacheisens (14) ist wiederum der doppelarmige Hebelarm (9) beweglich angelenkt.

## Beschreibung

Die Erfindung betrifft einen Mülltonnenöffner mit einem, zwischen dem Laufrad und der Mülltonne, sich auf dem Boden abstützenden, Stützblech mit angeschweißtem Flacheisen und einer Führung, sowie mit einem seitlich im Handgriff der Mülltonne hängenden, gelenkig gelagerten, fußbetätigtem Doppelarm-Hebelmechanismus für einen gelenkig gelagerten Hebestab mit einem gelenkig befestigten, U-förmig gebogenen Blech zum Heben des Deckels der Mülltonne.

Aus den Dokumenten DE-PS 33 18 309, DE-PS 37 00 264, DE-PS 37 28 636 und DE-PS 37 28 637 sind derartige Mülltonnenöffner bereits bekannt.

Der Erfindung liegt die Aufgabe zugrunde, einen Mülltonnenöffner der eingangsgenannten Art zu schaffen, der im Vergleich zu den Erfindungen aus den vorgenannten Dokumenten einfacher, leichter, mit weniger Bauteilen und wirtschaftlicher herstellbar ist und der an handelsübliche Mülltonnen leicht und sicher eingehängt werden kann. Dabei sollen die Außenkannten der Mülltonne kaum überragt und das Gewicht nur 1900 g wiegen.

Diese Aufgabe wird mit den Merkmalen im kennzeichnenden Teil der Patentansprüche gelöst.

Ausführungsbeispiele sind in den Zeichnungen dargestellt und werden im folgenden näher erläutert. Es zeigen
- Fig. 1: eine Ansicht der Rückseite einer Mülltonne mit einem Mülltonnenöffner,
- Fig. 2: eine Seitenansicht auf die Einrichtung nach Fig. 1,
- Fig. 3: eine Draufsicht auf die Einrichtung nach Fig. 1 und 2,
- Fig. 4: eine Seitenansicht auf eine Mülltonne mit einem Mülltonnenöffner mit Änderungen gegenüber der Einrichtung nach Fig. 1 bis 3 und
- Fig. 5: eine rückseitige Ansicht der Einrichtung nach Fig. 4.

Der, in den Figuren 1 bis 3 dargestellte, Mülltonnenöffner besteht aus einem U-förmigen Stützblech 5 mit zwei Füßen 6, an das ein Flacheisen 7 mit einer Führung angeschweißt ist. Am Stützblech 5 ist ein doppelarmiger Hebelarm 9 mit Fußpedal 10 beweglich angelenkt. Am kürzeren Ende des Hebelarmes 9 ist ein Hebestab 11 mit einer Arretierschraube 13 beweglich angelenkt, der in der Führung 8 geführt wird.

Am oberen Ende des Hebelstabes 11 ist ein zweimal U-förmig gebogenes Blech 12 zum Heben des Deckels 2 der Mülltonne 1 beweglich angeordnet. Durch einfaches Hochheben des Deckels 2 wird der Deckelarm 3 beim Ablassen in das U-förmige Blech 12 gelegt.

Tritt man auf das Fußpedal 10 des Hebelarmes 9, der am Stützblech 5 gelenkig gelagert ist, wobei sich das Stützblech 5 zwischen der Mülltonne 1 und dem Laufrad 4 auf dem Boden abstützt, so wird der Hebestab 11 hochgedrückt. Der Hebestab 11 an dem das Blech 12 beweglich befestigt ist, drückt am Hebelarm 3 den Deckel 2 hoch. Der Öffnungswinkel kann über 70^{o} sein.

Der Mülltonnenöffner befindet sich üblicherweise zwischen der Mülltonne 1 und dem Laufrad 4 auf dem Boden stehend und wird nur zum Entleeren der Mülltonne durch einfaches Hochheben des Deckels 2 und dem Wegnehmen des Öffners entfernt.

Die Figuren 4 und 5 zeigen einen, gegenüber der, in den Fig. 1 bis 3 gezeigten und zuvor beschriebenen, Einrichtung geringfügig geändert aufgebauten Mülltonnenöffner, der jedoch dieselben Vorteile besitzt, wie der zuvor beschriebene Mülltonnenöffner und auch in gleicher Weise montier- und bedienbar ist.

Dieser Mülltonnenöffner besteht dort im einzelnen aus einem Flacheisen 14, das am oberen Ende einen Haken 15 aufweist, der in den Handgriff 16 der Mülltonne 1 eingehängt ist. Hierbei wird das untere Ende des Flacheisens 14 so zwischen die Mülltonne 1 und das Laufrad 4 eingeschoben, daß die Laufradnabe als Widerlager dient. Am unteren Ende des Flacheisens 14 ist wiederum der doppelarmige Hebelarm 9 mit dem Fußpedal 10 beweglich angelenkt. Am kürzeren Ende des Hebelarmes 9 ist dann wider der Hebestab 11 mit der Arretierschraube 13 beweglich angelenkt, der in der Führung 8 geführt ist. Durch ein Hochheben des Deckels 2 wird der Deckelarm 3 beim Ablassen wiederum in das U-förmig gebogene Blech 12 gelegt.

## Patentansprüche

1. Mülltonnenöffner mit einem, zwischen dem Laufrad (4) und der Mülltonne (1), sich auf dem Boden abstützenden, Stützblech (5) mit angeschweißtem Flacheisen (7) und einer Führung (8), sowie mit einem seitlich im Handgriff (16) der Mülltonne (1) hängenden, gelenkig gelagerten fußbetätigtem Doppelarm-Hebelmechanismus für einen gelenkig gelagerten Hebestab (11) mit einem gelenkig befestigten, U-förmig gebogenen Blech (12) zum Heben des Deckels (2), **dadurch gekennzeichnet**, daß an dem U-förmigen Stützblech (5) mit den zwei Füßen (6) ein Flacheisen (7) angeschweißt ist, daß am Stützblech (5) ein doppelarmiger Hebelarm (9) beweglich angelenkt ist, daß das längere Ende des Hebelarm (9) durch ein Verdrehen um 90^{o} zu einem Fußpedal (10) ausgebildet ist, daß am kürzeren Ende des Hebelarms (9) ein Hebestab (11) beweglich angelenkt und in der Führung (8) geführt ist und daß am oberen Ende des Hebestabs (11) ein zweimal U-förmig gebogenes Blech (12) beweglich angelenkt ist.

2. Mülltonnenöffner nach Anspruch 1, dadurch gekennzeichnet, daß anstelle eines Stützblechs (5) ein Flacheisen (14) vorgesehen ist, an dessen oberem Ende ein Haken (15) angeordnet ist, der in den Handgriff (16) der Mülltonne (1) eingehängt ist, daß das Flacheisen (14) mit einer Führung (8) versehen ist, und daß am unteren Ende des Flacheisens (14) der doppelarmiger Hebelarm (9) beweglich angelenkt ist.
